# EUROPÄISCHE PATENTSCHRIFT

(11) **EP 1 438 781 B1**
(45) Veröffentlichungstag und Bekanntmachung des Hinweises auf die Patenterteilung: **28.11.2007**
(21) Anmeldenummer: 02779181.3
(22) Anmeldetag: 25.10.2002
(51) Int. Cl.: H02M 1/00

(54) **GLEICHSPANNUNGSVERSORGUNGSSCHALTUNG FÜR AN ZUMINDEST EINER LEITUNG ANGESCHLOSSENE VERBRAUCHER**
CONSTANT-VOLTAGE SUPPLY CIRCUIT FOR CONSUMERS CONNECTED TO AT LEAST ONE LINE
CIRCUIT D'ALIMENTATION EN TENSION CONTINUE POUR DES CONSOMMATEURS RACCORDES A AU MOINS UNE LIGNE

(30) Priorität: 27.10.2001 DE 10153158
(43) Veröffentlichungstag der Anmeldung: 21.07.2004
(73) Patentinhaber: Conti Temic microelectronic GmbH, 90411 Nürnberg (DE); ROBERT BOSCH GMBH, 70442 Stuttgart (DE)
(72) Erfinder: BÜHRING, Heiko, 26125 Oldenburg (DE); MAURITZ, Ewald, 71287 Weissach (DE); MEIER, Klaus-Dieter, 71229 Leonberg (DE); BOGENRIEDER, Hans-Georg, 85077 Manching (DE); WULFF, Holger, 85051 Ingolstadt (DE)
(86) Internationale Anmeldenummer: PCT/DE2002/004021
(87) Internationale Veröffentlichungsnummer: WO 2003/038977

(56) Entgegenhaltungen:
- DE-A- 3 526 177
- DE-A- 19 853 100
- US-A- 6 031 705
- LACANETTE K: "CIRCUIT DETECTS AND DISCONNECTS OVERVOLTAGES" EDN ELECTRICAL DESIGN NEWS, CAHNERS PUBLISHING CO. NEWTON, MASSACHUSETTS, US, Bd. 41, Nr. 9, 25. April 1996 (1996-04-25), Seite 124,126 XP000592140 ISSN: 0012-7515
- "LOW-LOSS ELECTRONIC CIRCUIT BREAKER" RESEARCH DISCLOSURE, KENNETH MASON PUBLICATIONS, HAMPSHIRE, GB, Nr. 368, 1. Dezember 1994 (1994-12-01), Seite 686 XP000497333 ISSN: 0374-4353

## Beschreibung

Die Erfindung betrifft eine Gleichspannungsversorgungsschaltung für an zumindest einer Leitung angeschlossene Verbraucher gemäß dem Oberbegriff des Anspruchs 1.

Die zum Zwecke des Überspannungsschutzes zwischen der Versorgungsspannungsquelle und der bzw. den Leitungen zu den Verbrauchern zwischengeschalteten Schaltmittel, auch Längsschalter genannt, werden üblicherweise von einer Z-Diode aus angesteuert, die bei einer Überschreitung eines vorgegebenen Maximalwerts der Spannung auf der Leitung den Steuereingang mit der Leitung verbindet und das Schaltmittel geöffnet wird. Dazu dienen insbesondere selbstleitende Feldeffekttransistoren. Solche Schutzfunktionen übernehmen in US 6031705 Z-Dioden und in DE 3526177 ein Transistor.

Jedoch soll für einige Anwendungsfälle der Steuereingang im Normalbetrieb auf einem definierten und vom Bezugspotential abweichenden Spannungswert liegen. Es soll daher eine geeignete Gleichspannungsversorgungsschaltung vorgestellt werden, die sich insbesondere auch für die Verwendung in einer Zentraleinheit von einem Bussystem eignet, bei dem auf der/den Leitung(en) zu den angeschlossenen Verbrauchern auf die Gleichspannung aufmoduliert Strom- und/oder Spannungssignale übertragen werden.

Diese Aufgabe wird durch die Merkmale des Anspruchs 1 gelöst. Vorteilhafte Weiterbildungen sind den Unteransprüchen zu entnehmen.

So wird zur Einstellung eines vom Bezugspotential abweichenden Spannungspotentials am Steuereingang ein Spannungsteiler genutzt, wobei dieser in Serie mit einer ersten Stromquelle in Richtung der Versorgungsspannungsquelle und einer zweiten Stromquelle in Richtung des Bezugspotentials verbunden ist, so dass der Stromfluss durch den Spannungsteiler und damit die Spannung am Steuereingang weitgehend konstant gegenüber dem möglicherweise schwankenden Spannungsniveau auf der Leitung ist.

Andererseits stellt die zum Bezugspotential hin gerichtete Stromquelle sicher, dass bei Überschreitung des vorgegebenen Maximalwerts der Spannung auf der Leitung und Durchbruch der Z-Diode der Steuereingang zwar mit der Leitung verbunden und so das Schaltmittel geöffnet wird, jedoch andererseits der Stromfluß gering bleibt. Im Überspannungsfall begrenzt also die Stromquelle maßgeblich den Stromfluß und trägt damit einen erheblichen Teil des Spannungsabfalls. Als Stromquellen können dazu bekannte Schaltungsanordnungen, wie beispielsweise Stromspiegel eingesetzt werden.

Zudem wird vorzugsweise synchron zum Schaltmittel zwischen Versorgungsspannungsquelle und Leitung zu den Verbrauchern auch ein weiteres Schaltmittel in der das Bezugspotential führenden Leitung geschaltet. Durch eine H-Brückenschaltung mit vier entsprechend gepolten Dioden kann zudem auf einfache Weise die Versorgungsschaltung für einen Wechsel der die Versorgungsspannung führenden Leitung ausgelegt werden.

Die Erfindung soll nachfolgend anhand von Ausführungsbeispielen und Figuren näher erläutert werden. Kurze Beschreibung der Figuren:
- Figur 1: Versorgungsschaltung nach Anspruch 1
- Figur 2: Versorgungsschaltung mit der Möglichkeit zum Wechsel der die Versorgungsspannung führenden Leitung

Die Figur 1 zeigt eine Gleichspannungsversorgungsschaltung, wie sie beispielsweise in einer Zentraleinheit eines Bussystems Anwendung finden kann, bei dem an der bzw. den Leitung(en) Lₒᵤₜ₁, Lₒᵤₜ₂ des Bussystems ein oder mehrere Verbraucher 5 angeschlossen sind. Diese können an den Leitungen parallel oder seriell, als Daisy-Chain oder mit eigener Bezugspotentialanbindung ohne Rückleitung angeschlossen sein. Auf die Gleichspannung aufmoduliert werden Strom- und/oder Spannungssignale ΔU, ΔI übertragen.

Die Gleichspannungsversorgungsschaltung ist also über zumindest eine Leitung Lout1 an Verbraucher 5 angeschlossen und weist ein Schaltmittel 1 zwischen einer Versorgungsspannungsquelle Uq und der Leitung Lₒᵤₜ₁ auf, wobei das Schaltmittel 1 über einen Steuereingang 11 steuerbar ist. Als Schaltmittel 1 ist vorzugsweise ein selbstleitender Feldeffekttransistor vorgesehen, wobei der Steuereingang 11 dem Gate des Feldeffekttransistors 1 entspricht.

Zudem ist eine Z-Diode 4 zwischen der Leitung Lₒᵤₜ₁ und dem Steuereingang 11 geschaltet, welche bei einer Überschreitung eines vorgegebenen Maximalwerts der Spannung U_{zmax} auf der Leitung Lₒᵤₜ₁ in den Durchbruch geht und so den Steuereingang 11 mit der Leitung verbindet. Das Schaltmittel 1 wird damit über den Steuereingang 11 geöffnet, also in den sperrenden Zustand gesteuert.

Zwischen der internen Versorgungsspannungsquelle Uq und dem Bezugspotential (Masse ⊥) ist ein Spannungsteiler R1/R2 vorgesehen, der einen Mittelabgriff 81 aufweist, der mit dem Steuereingang 1 des Schaltmittels 1 verbunden ist. Der Spannungsteiler wird hierbei aus zwei Widerständen R1, R2 gebildet, kann jedoch grundsätzlich auch von anderen Bauelementen mit einem definierten Spannungsabfall, bspw. von Dioden gebildet werden. Vom Mittelabgriff 81 zur Versorgungsspannungsquelle Uq hin ist eine erste Stromquelle Iq1 sowie vom Mittelabgriff 81 zum Bezugspotential ⊥ hin eine zweite Stromquelle Iq2 in Reihe geschaltet ist. Die zweite Stromquelle Iq2 kann dabei aufgrund ihrer Schaltung auf Bezugspotential ⊥ auch als Stromsenke betrachtet werden. Als schaltungstechnische Ausgestaltung sind insbesondere bekannte Stromspiegelschaltungen aufgrund ihrer Konstantstromeigenschaften und Spannungsfestigkeit gegenüber den erwarteten Störspannungen bevorzugt.

Die Stromquellen Iq1 und Iq2 weisen vorzugsweise jeweils einen vorgegebenen Stromwert auf, der so bestimmt ist, dass bei gesperrter Z-Diode 4 über den Stromquellen Iql, Iq2 ein Spannungsabfall unterhalb eines Grenzwertes, vorzugsweise ein vernachlässigbarer Spannungsabfall auftritt, d.h. der Stromwert dieser Stromquellen Iq1 und Iq2 näherungsweise Uq-U_{Diode}/(R2+R1) entspricht. Am Steuereingang 11 liegt eine Spannung von näherungsweise Iq2*R2 an. Diese Spannung am Steuereingang 11 ist dank der ersten Stromquelle Iq1 gegen die Versorgungsspannung Uq isoliert, so dass Schwankungen, beispielsweise aufgrund der Datenübertragung mittels aufgelagerter Strom- und/oder Spannungsimpulse keine Störungen verursacht.

Eine solche Gleichspannungsversorgungsschaltung wird beispielsweise in der Zentraleinheit eines Bussystems zur Energie- und Datenübertragung in Fahrzeugen, insbesondere bei Fahrzeugen mit zwei unterschiedlichen Versorgungsspannungen verwendet.

Tritt auf der Leitung Lₒᵤₜ₁ eine Überschreitung eines vorgegebenen Maximalwerts der Spannung U_{zmax} auf, beispielsweise aufgrund einer elektrostatischen Entladung oder eines Leckschlusses auf eine Versorgungsleitung mit einem gegenüber der Versorgungsspannungsquelle höheren Spannungspotential, so wird der Steuereingang 11 mit der Leitung Lₒᵤₜ₁ verbunden und das Schaltmittel 1 geöffnet. Dabei fließt über den Widerstand R2 jedoch aufgrund der nunmehr stark strombegrenzenden Wirkung der Stromquelle Iq2 weiterhin nur der entsprechende Stromwert, so dass ein Großteil der Überspannung von der Stromquellenschaltung Iq2 aufgenommen wird. Im oberen Zweig des Spannungsteilers ist zudem eine Diode D als zusätzlicher Schutz eingebaut, die bei einer Überspannung sperrt und die Stromquelle Iq1 schützt.
führt zu den Verbrauchern eine zweite Leitung Lₒᵤₜ₂ zur Zuführung des Bezugspotentials, so ist vorzugsweise zwischen dieser zweiten Leitung Lout2 und dem Bezugspotential ⊥ ein zweites Schaltmittel 6 vorgesehen ist, welches in Abhängigkeit vom Signal am Steuereingang 11 des ersten Schaltmittels 1 gesteuert wird. Vorzugsweise ist auch dieses Schaltmittel 6 ein selbstleitender Feldeffekttransistor, wobei die Steuereingänge direkt oder über eine Konverterschaltung 61 gekoppelt sein können, falls dies für die synchrone Ansteuerung aufgrund der anderen Spannungsverhältnisse erforderlich ist.

Zudem kann die Versorgungsschaltung für einen Wechsel der die Versorgungsspannung führenden Leitung Lₒᵤₜ₁ bzw. Lₒᵤₜ₂ symmetrisch ausgelegt werden, indem zwei zugeordnete interne Leitungsabschnitte Lin1, Lin2 in Fig. 2 vorgesehen sind, wobei jeweils eine Leitung Lout1/Lout2 über jeweils ein Schaltmittel 1, 6 mit dem zugeordneten internen Leitungsabschnitt Lin1, Lin2 verbindbar ist. Jede Leitung Lout1, Lout2 weist jeweils eine auf den Steuereingang 11 der Schaltmittel 1,6 geschaltete Z-Diode 4.1, 4.2 auf.

Zwischen den internen Leitungsabschnitten Lin1, Lin2 ist eine H-Brücke mit vier Dioden D11, D12, D21, D22 und einem Mittelzweig 8 vorgesehen. Wahlweise ist einer der internen Leitungsabschnitte Lin1, Lin2 mit der Versorgungsspannungsquelle Uq und der andere mit dem Bezugspotential ⊥ verbindbar, wobei die Dioden D11,D12,D21,D22 der H-Brücke so gepolt sind, dass die Stromflussrichtung im Mittelzweig 8 gleich bleibt unabhängig von der Wahl des mit der Versorgungsspannungsquelle Uq verbundenen internen Leitungsabschnitts Lin1, Lin2. Im Mittelzweig 8 ist wieder der Spannungsteiler R1/R2 mit dem Mittelabgriff 81 angeordnet, an dem (81) die Steuereingänge 11 bzw. 61 der Schaltmittel 1,6 in diesem Beispiel über eine Steuerschaltung 7 angeschlossen sind. Beidseitig des Mittelabgriffs 81 sind jeweils wieder die Stromquellen Iq1, Iq2 angeordnet.

## Patentansprüche

1. Gleichspannungsversorgungsschaltung für an zumindest einer Leitung (Lout) angeschlossene Verbraucher (5),
a) mit einem steuerbaren Schaltmittel (1) zwischen einer Versorgungsspannungsquelle (Uq) und der Leitung (Lₒᵤₜ₁), wobei das Schaltmittel (1) einen Steuereingang (11) aufweist, und
b) eine Z-Diode (4) zwischen der Leitung (Lout) und dem Steuereingang (11) geschaltet ist, welche bei einer Überschreitung eines vorgegebenen Maximalwerts der Spannung (U_{zmax}) auf der Leitung (Lₒᵤₜ₁) den Steuereingang (11) mit der Leitung verbindet und das Schaltmittel (1) geöffnet wird,
**dadurch gekennzeichnet, dass**
c) zwischen der Versorgungsspannungsquelle (Uq) und einem Bezugspotential (⊥) ein Spannungsteiler (R1/R2) vorgesehen ist, der einen Mittelabgriff (81) aufweist, der mit dem Steuereingang (1) des Schaltmittels (1) verbunden ist,
d) und vom Mittelabgriff (81) zur Versorgungsspannungsquelle (Uq) eine erste Stromquelle (Iq1) sowie vom Mittelabgriff (81) zum Bezugspotential (⊥) eine zweite Stromquelle (Iq2) in Reihe geschaltet ist.

2. Versorgungsschaltung nach Anspruch 1,
**dadurch gekennzeichnet, dass**
die Stromquellen (Iq1, Iq2) jeweils einen vorgegebenen Stromwert aufweisen, der so bestimmt ist, dass bei gesperrter Z-Diode (4) über den Stromquellen (Iq1, Iq2) ein Spannungsabfall unterhalb eines Grenzwertes auftritt.

3. Versorgungsschaltung nach Anspruch 1 oder 2,
**dadurch gekennzeichnet, dass**
zu den Verbrauchern eine zweite Leitung (Lₒᵤₜ₂ in Fig. 2) zur Zuführung des Bezugspotentials (⊥) besteht und zwischen dieser zweiten Leitung (Lₒᵤₜ₂) und dem Bezugspotential (⊥) ein zweites Schaltmittel (6) vorgesehen ist, welches in Abhängigkeit vom Signal am Steuereingang (11) des ersten Schaltmittels (1) gesteuert wird.

4. Versorgungsschaltung nach einem der vorangehenden Ansprüche,
**dadurch gekennzeichnet, dass**
a) zwei Leitungen (Lₒᵤₜ₁, Lₒᵤₜ₂) zu den Verbrauchern (5) und zwei' zugeordnete interne Leitungsabschnitte (Lᵢₙ₁, Lᵢₙ₂ in Fig. 2) vorgesehen sind, wobei jeweils eine Leitung (Lₒᵤₜ₁/Lₒᵤₜ₂) über jeweils ein Schaltmittel (1,6) mit dem zugeordneten internen Leitungsabschnitt (Lᵢₙ₁, Lᵢₙ₂) verbindbar ist,
b) jede Leitung (Lₒᵤₜ₁, Lₒᵤₜ₂) jeweils eine auf den Steuereingang (11) der Schaltmittel (1,6) geschaltete Z-Diode (4.1, 4.2 in Fig. 2) aufweist,
c) zwischen den internen Leitungsabschnitten (Lᵢₙ₁, Lᵢₙ₂) eine H-Brücke mit vier Dioden (D11,D12,D21,D22) und einem Mittelzweig (8) vorgesehen ist,
d) wahlweise einer der internen Leitungsabschnitte (Lᵢₙ₁, Lᵢₙ₂) mit der Versorgungsspannungsquelle (Uq) und der andere mit dem Bezugspotential (⊥) verbindbar ist,
e) wobei die Dioden (D11,D12,D21,D22) der H-Brücke so gepolt sind, dass die Stromflussrichtung im Mittelzweig (8) gleich bleibt unabhängig von der Wahl des mit der Versorgungsspannungsquelle (Uq) verbundenen internen Leitungsabschnitts (Lᵢₙ₁, Lᵢₙ₂),
f) im Mittelzweig (8) der Spannungsteiler (R1/R2) mit dem Mittelabgriff (81) angeordnet ist, wobei der Mittelabgriff (81) mit dem Steuereingang (11) der Schaltmittel (1,6) verbunden ist und beidseitig des Mittelabgriffs (81) jeweils die Stromquellen (Iq1, Iq2) angeordnet sind.

5. Versorgungsschaltung nach einem der vorangehenden Ansprüche,
**dadurch gekennzeichnet, dass** als Schaltmittel (1, 6) selbstleitende Feldeffekttransistoren vorgesehen sind.

6. Verwendung der Versorgungsschaltung nach einem der vorangehenden Ansprüche in einer Zentraleinheit mit über ein Bussystem (Lₒᵤₜ₁, Lₒᵤₜ₂) angeschlossenen Verbrauchern, wobei auf der/den Leitung(en) (Lₒᵤₜ₁, Lₒᵤₜ₂) des Bussystems auf die Gleichspannung aufmoduliert Strom- und/oder Spannungssignale (ΔU, ΔI) übertragen werden.

7. Verwendung der Versorgungsschaltung nach einem der vorangehenden Ansprüche 1 bis 6 in der Zentraleinheit eines Bussystems (Lₒᵤₜ₁, Lₒᵤₜ₂) zur Energie- und Datenübertragung in Fahrzeugen, insbesondere bei Fahrzeugen mit zwei unterschiedlichen Versorgungsspannungen.

## Claims

1. Constant-voltage supply circuit for loads (5) that are connected to at least one line (Lout),
a) with a controllable switching means (1) arranged between a supply-voltage source (Uq) and the line (Lₒᵤₜ₁), wherein the switching means (1) has a control input (11), and
b) a Zener diode (4) is connected between the line (Lout) and the control input (11), which diode connects, if a predetermined maximum value of the voltage (U_{zmax}) on the line (Lₒᵤₜ₁) is exceeded, the control input (11) to the line and opens the switching means (1),
**characterized in that**
c) a voltage divider (R1/R2) is provided between the supply-voltage source (Uq) and a reference potential (⊥), said voltage divider having a center tap (81) that is connected to the control input (11) of the switching means (1),
d) and a first power source (Iq1) is connected in series between the center tap (81) and the supply-voltage source (Uq) and a second power source (Iq2) is connected in series between the center tap (81) and the reference potential (⊥).

2. Supply circuit according to claim 1,
**characterized in that**
the power sources (Iq1, Iq2) each have a predetermined current value that is determined such that the voltage above the power sources (Iq1, Iq2) drops below a limiting value if the Zener diode (4) is disabled.

3. Supply circuit according to claim 1 or 2,
**characterized in that**
there is a second line (Lₒᵤₜ₂ in Fig. 2) leading to the loads, said second line supplying the reference potential (⊥), and that between this second line (Lₒᵤₜ₂) and the reference potential (⊥) a second switching means (6) is provided that is controlled depending on the signal at the control input (11) of the first switching means (1).

4. Supply circuit according to any one of the preceding claims,
**characterized in that**
a) there are provided two lines (Lₒᵤₜ₁, Lₒᵤₜ₂) leading to the loads (5), and two associated internal line sections (Lᵢₙ₁, Lᵢₙ₂ in Fig. 2), wherein one line (Lₒᵤₜ₁/Lₒᵤₜ₂) each can be connected via one switching means (1, 6) each to the associated internal line section (Lᵢₙ₁, Lᵢₙ₂),
b) each line (Lₒᵤₜ₁, Lₒᵤₜ₂) has one Zener diode (4.1, 4.2 in Fig. 2) each that is switched towards the control input (11) of the switching means (1, 6),
c) an H-bridge with four diodes (D11, D12, D21, D22) and with a central branch (8) is provided between the internal line sections (Lᵢₙ₁, Lᵢₙ₂),
d) optionally, one of the internal line sections (Lᵢₙ₁, Lᵢₙ₂) can be connected to the supply-voltage source (Uq) and the other one to the reference potential (⊥),
e) wherein the diodes (D11, D12, D21, D22) of the H-bridge are polarized such that the direction of current flow in the central branch (8) remains constant independently of the selection of the internal line section (Lᵢₙ₁, Lᵢₙ₂) that is connected to the supply-voltage source (Uq),
f) the voltage divider (R1/R2) with the center tap (81) is arranged in the central branch (8), wherein the center tap (81) is connected to the control input (11) of the switching means (1, 6) and the power source (Iq1) is arranged on one side of the center tap (81) and the power source (Iq2) is arranged on the other side of the center tap (81).

5. Supply circuit according to any one of the preceding claims,
**characterized in that**
self-conductive field effect transistors are provided as switching means (1, 6).

6. Use of the supply circuit according to any one of the preceding claims in a central processing unit with loads that are connected via a bus system (Lₒᵤₜ₁, Lₒᵤₜ₂), wherein current signals and/or voltage signals (ΔU, ΔI) modulated onto the constant voltage are transmitted via the line(s) (Lₒᵤₜ₁, Lₒᵤₜ₂) of the bus system.

7. Use of the supply circuit according to any one of the preceding claims 1 to 6 in the central processing unit of a bus system (Lₒᵤₜ₁, Lₒᵤₜ₂) for energy and data transmission in vehicles, in particular in vehicles with two different supply voltages.

## Revendications

1. Circuit d'alimentation en tension d'alimentation pour un consommateur (5) relié à au moins une ligne (Lout),
a) avec un moyen de commutation (1) commandable entre une source de tension d'alimentation (Uq) et la ligne (Lₒᵤₜ₁), le moyen de commutation (1) présentant une entrée de commande (11), et
b) une diode Zener (4) étant connectée entre la ligne (Lout) et l'entrée de commande (11), laquelle diode relie ainsi l'entrée de commande (11) avec la ligne lors du dépassement d'une valeur maximale spécifiée de la tension (U_{zmax}) sur la ligne (Lₒᵤₜ₁), le moyen de commutation (1) étant alors ouvert,
**caractérisé en ce que**
c) entre la source de tension d'alimentation (Uq) et un potentiel de référence (⊥), un diviseur de tension (R1/R2) est prévu, lequel présente une prise médiane (81), laquelle est branchée sur l'entrée de commande (1) du moyen de commutation (1),
d) de la prise médiane (81) vers la source de tension d'alimentation (Uq), une première source de courant (Iq1), ainsi que de la prise médiane (81) vers le potentiel de référence (⊥), une deuxième source de courant (Iq2) sont reliées en série.

2. Circuit d'alimentation selon la revendication 1,
**caractérisé en ce que**
les sources de courant (Iq1, Iq2) présentent respectivement une valeur de courant spécifiée, laquelle est définie de telle sorte que, en cas de diode Zener (4) bloquée, une chute de tension se produit sous une valeur limite à travers les sources de courant (Iq1, Iq2).

3. Circuit d'alimentation selon la revendication 1 ou 2,
**caractérisé en ce que**
une deuxième ligne (Lₒᵤₜ₂ sur la fig. 2) mène aux consommateurs pour l'amenée du potentiel de référence (1) et entre cette deuxième ligne (Lₒᵤₜ₂) et le potentiel de référence (⊥), un deuxième moyen de commutation (6) est prévu, lequel est commandé en fonction du signal à l'entrée de commande (11) du premier moyen de commutation (1).

4. Circuit d'alimentation selon l'une des revendications précédentes,
**caractérisé en ce que**
a) deux lignes (Lₒᵤₜ₁, Lₒᵤₜ₂) sont prévues vers les consommateurs (5) et deux sections de ligne (Lᵢₙ₁, Lᵢₙ₂ sur la fig. 2) internes dédiées sont prévues, une ligne (Lₒᵤₜ₁/Lₒᵤₜ₂) étant respectivement reliable à la section de ligne (Lᵢₙ₁, Lᵢₙ₂) interne dédiée par respectivement un moyen de commutation (1, 6),
b) chaque ligne (Lₒᵤₜ₁, Lₒᵤₜ₂) présente respectivement une diode Zener (4.1, 4.2 sur la fig. 2) connectée à l'entrée de commande (11) des moyens de commutation (1, 6).
c) un pont en H avec quatre diodes (D11, D12, D21, D22) et une branche médiane (8) est prévu entre les sections de ligne (Lᵢₙ₁, Lᵢₙ₂) internes,
d) l'une des sections de ligne (Lᵢₙ₁, Lᵢₙ₂) internes au choix est reliable avec la source de tension d'alimentation (Uq) et l'autre avec le potentiel de référence (⊥),
e) les diodes (D11, D12, D21, D22) du pont en H étant polarisées de telle sorte que la direction du flux de courant dans la branche médiane (8) reste constante indépendamment du choix de la section de ligne (Lᵢₙ₁, Lᵢₙ₂) interne branchée sur la source de tension d'alimentation (Uq),
f) le diviseur de tension (R1/R2) est de nouveau disposé dans la branche médiane (8) avec la prise médiane (81), la prise médiane (81) étant reliée à l'entrée de commande (11) des moyens de commutation (1, 6) et les sources de courant (Iq1, Iq2) étant de nouveau disposées respectivement de chaque côté de la prise médiane (81).

5. Circuit d'alimentation selon l'une des revendications précédentes,
**caractérisé en ce que**
comme moyens de commutation (1,6), des transistors à effet de champ à appauvrissement sont prévus.

6. Utilisation du circuit d'alimentation selon l'une des revendications précédentes dans une unité centrale avec des consommateurs reliés par un système de bus (Lₒᵤₜ₁, Lₒᵤₜ₂), des signaux de tension et/ou de courant (ΔU, ΔI) étant transférés par la/les ligne(s)(Lₒᵤₜ₁, Lₒᵤₜ₂) par modulation sur la tension continue.

7. Utilisation du circuit d'alimentation selon l'une des revendications 1 à 6 dans l'unité centrale d'un système de bus (Lₒᵤₜ₁, Lₒᵤₜ₂) pour le transfert de données et d'énergie sur des véhicules, en particulier sur des véhicules avec deux tensions d'alimentation différentes.
